# FASCICULE DE BREVET EUROPEEN

(11) **EP 0 628 326 B1**
(45) Date de publication et mention de la délivrance du brevet: **15.01.1997**
(21) Numéro de dépôt: 94401160.0
(22) Date de dépôt: 25.05.1994
(51) Int. Cl.: A63B 51/02

(54) **Cordage de tennis à nervures**
Geriffelte Schlägersaite
Ridged racket string

(30) Priorité: 01.06.1993 FR 9306520
(43) Date de publication de la demande: 14.12.1994
(73) Titulaire: DASNI, F-79007 Niort Cédex (FR)
(72) Inventeur: Turquety, Maurice, F-79000 Niort (FR)
(74) Mandataire: Polus, Camille

(56) Documents cités:
- WO-A-91/11549
- US-A- 4 084 399
- US-A- 4 860 531
- US-A- 5 145 172

## Description

La présente invention a pour objet un cordage de tennis à nervures.

Les raquettes de tennis comprennent un tamis dans le cadre duquel est tendu un cordage qui, seul vient au contact de la balle.

On sait que les techniques de frappe de balle sont variées.

Les joueurs peuvent ainsi donner de l'effet à la balle suivant la façon dont ils tiennent la raquette, c'est-à-dire selon l'angle que fait le tamis par rapport à la balle et selon le déplacement de tamis.

Ainsi, on obtient des effets de "lift" ou de "slice".

Pour le "lift", par exemple, le tamis est déplacé suivant une trajectoire qui combine une courbe qui est sensiblement tangentielle à la balle avec une translation de l'arrière vers l'avant.

Afin de donner tout son effet à la balle, il est nécessaire d'éviter le glissement de cette balle par rapport au cordage du tamis durant le temps très court où la balle est en contact avec ce tamis.

Des perfectionnements ont été mis au point et notamment des cordages avec des nervures.

On connaît ainsi le brevet N° FR-A-2 987 058 qui décrit un cordage de tennis comprenant une âme centrale, des premiers filaments extérieurs enroulés de façon hélicoïdale autour de cette âme centrale, d'un diamètre d, et des seconds filaments extérieurs intercalés entre les premiers filaments, d'un diamètre D supérieur à d.

WO-A-91/11549 décrit un autre type de cordage dans lequel cinq nervures sont disposées de façon non hélicoïdale autour d'une âme centrale.

Il se trouve que les cordages existants ne donnent pas entière satisfaction car il faut non seulement qu'il existe une rainure mais également que cette rainure soit positionnée correctement par rapport à la balle.

A cet effet, la nervure doit être en saillie par rapport au tamis et ceci au droit de chaque croisement de deux cordages de ce tamis.

Dans les exemples de l'art antérieur, le positionnement de la nervure est aléatoire si bien que les effets obtenus ne sont pas aussi bien rendus dans la pratique. Il est donc impératif que la nervure soit positionnée préalablement à la frappe et qu'elle soit maintenue dans cette position durant la frappe.

A cet effet, le cordage de tennis selon l'invention présente les caractéristiques de la partie caractérisante de la revendication 1.

Selon un mode de réalisation préférentiel de l'invention, ce cordage de tennis comprend cinq filaments de diamètre D, disposés de façon régulière sur la périphérie, les diamètre D, d étant tels qu'il existe une droite tangente aux deux filaments de diamètre D, cette droite formant une base d'appui.

Selon un mode de réalisation particulier de l'invention, les cinq filaments sont réalisés en un matériau résistant à l'abrasion, plus particulièrement du graphite.

Ainsi, selon un mode de réalisation spécifique de l'invention, le cordage comprend une âme de diamètre 0,80 mm, les premiers et seconds filaments ayant des diamètres respectifs de 0,18 et 0,30 mm, la résine d'enduction conduisant à un diamètre extérieur autour du premier filament de 1,30 mm et extérieur au second filament de 1,50 mm.

La présente invention est décrite ci-après en regard de la figure unique qui représente une vue en perspective d'une portion de cordage de tennis selon l'invention qui comprend une âme centrale 10, réalisée en un matériau synthétique qui est obtenu par tréfilage, tandis qu'à la périphérie de cette âme centrale 10 les premiers filaments 12 d'un diamètre d sont enroulés de façon hélicoïdale ainsi que des seconds filaments 14 interposés entre les premiers filaments 12.

Dans le mode de réalisation présenté, le cordage comprend huit premiers filaments 12 de diamètre d, répartis par paires avec interposition de cinq seconds filaments 14 de diamètre D supérieur au diamètre d des premiers filaments.

Ceci est bien visible sur la coupe de l'extrémité du cordage.

L'ensemble des diamètres est étudié pour que trois des seconds filaments sur les cinq constituent un triangle T représenté en trait mixte sur la figure, ce triangle T étant isocèle, avec un second filament 16 à son sommet et deux seconds filaments 18 aux deux extrémités de sa base.

Ainsi que cela est représenté sur la figure, entre les deux seconds filaments 18, constituant la base du triangle T, sont intercalés deux premiers filaments 12 et les diamètres des filaments sont tels que cette paire de premiers filaments et les deux filaments 18 constituant les extrémités de la base du triangle T sont tangents à une même droite D.

Une résine d'enduction 20 assure le blocage des différents filaments et la liaison avec l'âme centrale 10.

Elle crée une surépaisseur constante sur toute la périphérie du cordage et ne modifie pas le positionnement des filaments.

Dans le mode de réalisation représenté, on constate que quelle que soit la rotation du cordage, celui-ci se placera toujours en position stable en appui sur le cordage avec lequel il est croisé.

Or la position stable conduit à une orientation telle qu'un filament de gros diamètre se trouve impérativement du côté opposé et fait donc saillie au droit du croisement.

On remarque que ce cordage autorise le glissement base contre base, ce qui permet un repositionnement des cordages entre eux, notamment au droit des croisements, grâce à l'élasticité de ces cordages et à leur tension préalable.

Un tel positionnement conduit à une sollicitation très importante du filament mis en saillie et de façon à accroître la longévité du cordage selon l'invention, il est judicieux de réaliser les filaments de gros diamètre en un matériau résistant à l'abrasion, notamment en graphite.

Afin de fixer des ordres de grandeur, le cordage qui vient d'être décrit comprend une âme 10 d'un diamètre de 0,80 mm, les premiers et seconds filaments ont des diamètres effectifs de o,18 mm et 0,30 mm de façon à conduire à des diamètres extérieurs après enrobage de résine de 1,30 mm au droit des filaments de petit diamètre et 1,50 mm au droit des filaments de gros diamètre.

## Revendications

1. Cordage de tennis comprenant une âme centrale (10), des premiers filaments (12) extérieurs enroulés de façon hélicoïdale autour de cette âme centrale, d'un diamètre d, et des seconds filaments (14) extérieurs intercalés entre les premiers filaments, d'un diamètre D supérieur à d, l'ensemble de l'enroulement étant noyé dans une résine d'enduction caractérisé en ce que le nombre de seconds filaments est impair, au moins égal à trois, les seconds filaments du cordage étant disposés trois par trois aux sommets d'un triangle isocèle de telle façon que quelle que soit la rotation du cordage la base dudit triangle constitue une surface d'appui sur une base du cordage avec lequel il est croisé.

2. Cordage de tennis selon la revendication 1, caractérisé en ce qu'il comprend au moins cinq seconds filaments de diamètre D, répartis annulairement de façon régulière à la périphérie de l'âme centrale, les diamètres D et d étant tels qu'il existe une droite tangente aux deux seconds filaments successifs de façon à constituer une base d'appui.

3. Cordage de tennis selon la revendication 2, caractérisé en ce que les cinq seconds filaments sont réalisés en un matériau résistant à l'abrasion.

4. Cordage de tennis selon la revendication 3, caractérisé en ce que le matériau retenu est du graphite.

5. Cordage de tennis selon l'une quelconque des revendications précédentes, caractérisé en ce que l'âme (10) a un diamètre de 0,80 mm, les premiers (12) et seconds (14) filaments ont des diamètres respectifs de 0,18 et 0,30 mm, l'enduction de résine conduisant à un diamètre extérieur au droit des premiers filaments de 1,30 mm et au droit du second filament de 1,50 mm.

## Claims

1. A tennis racket string comprising a central core (10), first outer filaments (12) with a diameter **d** wound helically around this central core and second outer filaments (14) with a diameter **D** greater than **d** interposed between the first filaments, the set of windings being embedded in a coating resin, characterized in that the number of second filaments is odd and at least equal to three, the second filaments of the string being disposed three by three at the apices of an isosceles triangle in such a manner that, whatever the rotation of the string, the base of the said triangle forms a contact surface on a base of the string with which it is crossed.

2. A tennis racket string according to claim 1, characterized in that it comprises at least five second filaments of diameter **D**, distributed circumferentially in regular manner on the periphery of the central core, the diameters **D** and **d** being such that there is a straight line tangent to two successive filaments in such a manner as to form a contact base.

3. A tennis racket string according to claim 2, characterized in that the five second filaments are made from a material resistant to abrasion.

4. A tennis racket string according to claim 3, characterized in that the retained material is of graphite.

5. A tennis racket string according to any of the preceding claims, characterized in that the core (10) has a diameter of 0.80 mm, the first (12) and second (14) filaments have respective diameters of 0.18 and 0.30 mm, and the coating of resin results in an outer diameter at the location of the first filaments of 1.30 mm and at the location of the second filament of 1.50 mm.

## Patentansprüche

1. Tennisschlägersaite, mit einer zentralen Seele (10), ersten äußeren Fasern (12), die schraubenlinienförmig um diese zentrale Seele gewickelt sind und einen Durchmesser d besitzen, sowie zweiten äußeren Fasern (14), die zwischen den ersten Fasern eingelagert sind und einen Durchmesser D besitzen, der größer als d ist, wobei die gesamte Umwicklung in ein Überzugharz eingetaucht ist, dadurch gekennzeichnet, daß die Anzahl der zweiten Fasern ungerade und wenigstens gleich drei ist, wobei jeweils drei der zweiten Fasern der Saite an den Ecken eines gleichschenkligen Dreiecks angeordnet sind, derart, daß die Basis des Dreiecks unabhängig von der Drehung der Saite eine Abstützfläche auf einer Basis derjenigen Saite bildet, mit der sie gekreuzt ist.

2. Tennisschlägersaite nach Anspruch 1, dadurch gekennzeichnet, daß sie wenigstens fünf zweite Fasern mit Durchmesser D enthält, die ringförmig und regelmäßig längs des Umfangs der zentralen Seele verteilt sind, wobei die Durchmesser D und d derart sind, daß eine zu zwei aufeinanderfolgenden zweiten Fasern tangentiale Gerade vorhanden ist, die eine Abstützbasis bildet.

3. Tennisschlägersaite nach Anspruch 2, dadurch gekennzeichnet, daß die fünf zweiten Fasern aus einem abriebbeständigen Werkstoff verwirklicht sind.

4. Tennisschlägersaite nach Anspruch 3, dadurch gekennzeichnet, daß das verwendete Material Graphit ist.

5. Tennisschlägersaite nach irgendeinem der vorangehenden Ansprüche, dadurch gekennzeichnet, daß die Seele (10) einen Durchmesser von 0,80 mm besitzt, die ersten (12) und zweiten (14) Fasern Durchmesser von 0,18 bzw. 0,30 mm besitzen und der Harzüberzug am Ort der ersten Fasern zu einem Außendurchmesser von 1,30 mm und am Ort der zweiten Faser zu einem Außendurchmesser von 1,50 mm führt.
